# EUROPÄISCHE PATENTSCHRIFT

(11) **EP 1 362 955 B1**
(45) Veröffentlichungstag und Bekanntmachung des Hinweises auf die Patenterteilung: **26.07.2006**
(21) Anmeldenummer: 03010674.4
(22) Anmeldetag: 13.05.2003
(51) Int. Cl.: E02D 31/02, E02D 3/12

(54) **Verfahren zur nachträglichen Isolierung von Gebäudeteilen und/oder Einrichtungen**
Process for post-isolating portions of buildings and/or of equipments
Procédé de reprise d'isolement de parties de constructions et/ou d'équipements

(30) Priorität: 14.05.2002 DE 10221528
(43) Veröffentlichungstag der Anmeldung: 19.11.2003
(73) Patentinhaber: Weber, Joachim, 41066 Mönchengladbach (DE); Krah, Markus, 40822 Mettmann (DE)
(72) Erfinder: Weber, Joachim, 41066 Mönchengladbach (DE); Krah, Markus, 40822 Mettmann (DE)
(74) Vertreter: Menges, Rolf

(56) Entgegenhaltungen:
- CA-A- 2 315 468
- DE-A- 1 634 620
- DE-A- 19 648 547
- US-A- 2 187 324
- US-A- 5 253 957
- US-A- 5 944 446
- PATENT ABSTRACTS OF JAPAN vol. 2000, no. 24, 11. Mai 2001 (2001-05-11) & JP 2001 182496 A (CHEM GROUTING CO LTD;JAPAN DRILLING CO LTD), 6. Juli 2001 (2001-07-06)

## Beschreibung

Die Erfindung betrifft ein Verfahren zur nachträglichen Isolierung von Gebäudeteilen, insbesondere zur Durchführung von Feuchtigkeitsisolierungen und Verbesserung der Statik, wobei die Einbeziehung des umgehenden Erdreichs und/oder Füllmaterials zur Abdichtung erfolgt und eine aushärtende Substanz mittels einer Injektionslanze unter Druck in das Erdreich und/oder das Füllmaterial eingepresst wird.

Gebäudeteile und hierbei sind insbesondere unterirdisch liegende Gebäudeteile und erdberührende Einbauten durch Feuchtigkeitsisolierung vor dem Eintritt von Grundwasser, Erdfeuchtigkeiten und/oder durch versickerndes Regenwasser vor Feuchtigkeitsschäden zu schützen. Hierzu werden bei Neubauvorhaben die unterirdisch liegenden Gebäudeteile mit einer äußeren Isolierschicht, beispielsweise aus Bitumen oder anderen nicht verrottbaren und feuchtigkeitsisolierenden Materialien versehen. Sowohl der Randbereich der Bodengrundplatte beziehungsweise die vorhandenen Wände werden mit den vorgenannten Materialien beschichtet. Die Beschichtung kann durch das Auftragen einer Betumendickbeschichtung erfolgen. Ferner kann bei Neubauten in Problembereichen mit einem erhöhten Grundwasserspiegel von vornherein eine wasserdichte Betonwanne (weiße Wanne) vorgesehen werden, welche durch spezielle Betonrezepturen und durch geeignete Herstellungsverfahren, beispielsweise durch chemische Zusätze oder einer höheren Verdichtung der vorhandenen Betonmasse, wasserundurchlässig wird. Derartige Maßnahmen sind jedoch wirtschaftlich nur bei einem Neubau realisierbar, während hingegen bei älteren Gebäuden, die nicht über eine entsprechende Isolierung verfügen, nachträgliche Maßnahmen für eine ausreichende Abdichtung nur mit erheblichem Aufwand durchführbar sind. In der Regel muss hierzu das Gebäude vollständig im Bereich des Kellers freigelegt werden und gegebenenfalls die Isolierschicht nachträglich aufgetragen werden. Der Aufwand zur Durchführung dieser Maßnahme ist sehr zeit- und kostenaufwendig, wobei im Falle von Problemen mit der Bodenplatte bei hohen Grundwasserständen eine äußere Isolierung nahezu unmöglich ist. Im Falle von Beschädigungen der isolierenden Außenhaut oder bei steigenden Grundwasser müssen ggf. Nachbesserungen an der Isolierschicht vorgenommen werden, welche ebenfalls nur sehr problematisch durchführbar sind.

Ferner sind Verfahren bekannt, die unter Verwendung von chemischen Materialien, welche unmittelbar in die vorhandenen Mauern unter Druck eingespritzt werden, eine Isolierung des Mauerwerks gegen Feuchtigkeit bewirken sollen. Es hat sich jedoch gezeigt, dass derartige Verfahren in der Regel nicht flächendeckend für eine ausreichende Isolierung sorgen können und darüber hinaus aufgrund der eingesetzten Materialien ebenfalls sehr kostenintensiv sind. Auch ist deren Anwendung im Grundwasserbereich nicht unproblematisch

Aus der CA 2 315 468 ist ein Verfahren bekannt, um ein tunnelartiges Gewölbe, welches von losem Gestein umgeben ist, abzusichern. Hierbei wird bis zum einer Tiefe von 70 Metern eine Bohrung in das umgebende Gestein eingebracht und mit einem sich verfestigenden Material ausiniziiert. Eine Ausiniziierung: kann beispielweise in einem ersten Arbeitsschritt mit einer vorgegebenen Tiefe der Bohrungen erfolgen und in einem zweiten Arbeitsschritt können weitere Bohrungen zwischen den bisherigen ausinizüerten Bereichen eingebracht werden und nach ihrer Verfestigung der tiefer liegenden Gesteinsschichten eine größere Bohrtiefe aufweisen.

Aus der JP-A2001192496 ist ein Verfahren bekannt, um beispielweise Eisenbahntunnel abzusichern, wobei von der Oberfläche Tiefenbohrungen bis zur Nähe des Tunnels eingebracht werden und anschließend eine Ausinizüerung stattfindet. Die verschiedenen Bohrungen enden in unmittelbarer Nähre des Tunnelbereiches und zwar seitlich oberhalb und unterhalb des Tunnels, damit das umgebende Gestein großvolumig stabilisiert werden kann, um ein Einsturz des Gewölbes infolge von Erdverschiebungen zu verhindern.

Aus der US-A-2187324 ist ein Verfahren zur Beseitigung von aufgetretenen Schäden in einem vorhandenen Mauerwerk oder einer Betonwand bekannt, um beispielweise aufgetretene Rissbildungen abzudichten. Hierzu wird eine Injektionslanze in eine eingebrachte Bohrung eingeführt und auf der Außenseite unmittelbar benachbart zum Mauerwerk beziehungsweise zur Betonwand eine Injektion ausgeführt, sodass der Bereich um den aufgetretenen Riss abgedichtet wird. Der Erfindung liegt demgegenüber die Aufgabe zugrunde, ein neuartiges Verfahren aufzuzeigen, welches eine nachträgliche vollständig abdichtende Isolierung von unterirdisch liegenden Gebäudebestandteile, beispielweise Kellerräume, ermöglicht.

Erfindungsgemäß ist zur Lösung der Aufgabe vorgesehen, dass zum Einführen der Injektionslanze mehrere beabstandete Bohrlöcher in die Wände und den Bodenbereich des Gebäudes gebohrt werden und nach dem Bohren eine erste Einpressung der Substanz in unmittelbarer Nähe der äußeren Schicht beziehungsweise Isolierschicht des Gebäudes erfolgt, nach dem Aushärten die Bohrlöcher bis zu einer notwendigen Bohrtiefe erweitert werden, eine zweite oder weitere Einpressungen der Substanz hinter der ausgehärteten gewötbeartigen. Schutzschicht erfolgt, wobei die vorgenannten Arbeitsschritte bis. zum Erreichen einer Tiefe von 30 bis 200 cm wiederholt werden oder nach dem Bohren eine erste Einpressung der Substanz in einer Entfernung der unterirdischen. Gebäudebestandteile bis ca. 200 cm erfolgt und die Injektionslanze rückwärts aus den Bohrlöchern herausgezogen wird, wobei das Einpressen der Substanz kontinuierlich oder abschnittsweise bis in unmittelbare Nähe der Gebäudebestandteile durchgeführt wird.

Gegenüber den bekannten Verfahren wird somit eine Abdichtung nicht in dem vorhandenen Mauer- oder Betonwerk vorgenommen, sondern es wird eine zusätzliche abdichtende Schutzschicht außerhalb des bestehenden Gebäudes im Erdreich beziehungsweise den vorhandenen Füllmaterialien hergestellt. Hierdurch besteht beispielsweise die Möglichkeit auch eine isolierende Schutzschicht unterhalb der Bodenplatte nachträglich vorzusehen, welche insbesondere vor eindringendem Grundwasser aus dem Bodenbereich schützt. Die einzubringende Schutzschicht kann hierbei an der Bodenplatte vorbei an den senkrechten Wänden bis zu einer Höhe hochgezogen werden, welche einen ausreichenden Feuchtigkeitsschutz garantiert, wobei die vertikale Ausdehnung entsprechend den gemessenen Grundwasserständen so angepasst werden kann, dass ein ausreichender Schutz vor pendelnden Wasserständen gewährleistet ist.

Zur nachträglichen Isolierung eines Gebäudes beziehungsweise unterirdisch gelegener Gebäudebestandteile wird in mehreren Einzelschritten eine ausreichende Schichtstärke der Isolierung in der Form hergestellt, dass zunächst zum Einführen der Injektionslanze mehrere beabstandete Bohrlöcher in die Wände und den Bodenbereich des Gebäudes gebohrt werden, das nach dem Bohren eine erste Einpressung der Substanz in unmittelbarer Nähe der äußeren Schicht beziehungsweise Isolierschicht des Gebäudes erfolgt und nach dem Aushärten die Bohrlöcher bis zu einer notwendigen vergrößerten Bohrtiefe erweitert werden, eine zweite oder weitere Einpressungen der Substanz hinter der bereits ausgehärteten gewölbeartigen Schicht erfolgt und die Arbeitsschritte sukzessive solange wiederholt werden bis eine gewünschte Tiefe von 30 bis ca. 200 cm erreicht wurde

Alternativ besteht die Möglichkeit, dass zum Einführen der Injektionslanze mehrere beabstandete Bohrlöcher in die Wände und den Bodenbereich des Gebäudes gebohrt werden; nach dem Bohren eine erste Einpressung der Substanz in einer Entfernung der unterirdisch liegenden Gebäudebestandteile von ca. 200 cm erfolgt und die Injektionslanze rückwärts aus den Bohrlöchern herausgezogen wird, wobei das Einpressen der Substanz kontinuierlich oder abschnittsweise bis in unmittelbare Nähe der Gebäudebestandteile durchgeführt wird. Die Bohrlöcher können hierbei horizontal, vertikal oder geneigt zur Horizontalen angeordnet werden, sodass die Spitze der Injektionslanze sowohl in die seitlichen Erdschichten als auch unter die Bodenplatte geführt werden kann und in der jeweiligen Tiefe justierbar ist. Vorzugsweise erfolgt das Einpressen der Substanz mit einem ausreichenden Druck, sodass diese nicht nur in unmittelbarer Nähe der Lanzenspitze, sondern weiträumig eingepresst werden kann. Dies führt dazu, dass nur wenige Bohrlöcher notwendig sind und eine rationelle Arbeitsweise möglich ist. Hierzu können im Weiteren mehrere Injektionslanzen gleichzeitig oder aber gegebenenfalls aufgrund der verzögerten Aushärtung mit einer Injektionslanze eine flächendeckende Isolierschicht, welche sich zu einer einheitlichen gewölbeartigen Schutzschicht verbindet, erzeugt werden. Die nebeneinander und hintereinander liegenden gewölbeartigen Schichten verbinden sich somit zu einer stabilen und in sich geschlossenen abdichtenden Schutzhülle, welche die unterirdischen Gebäudebestandteile umschließt und somit das Eindringen von Feuchtigkeit verhindert. Ferner nimmt diese Schutzschicht ganz oder teilweise die durch Erddruck und/oder hydrostatischen Druck erzeugten Horizontalkräfte auf.

Vorzugsweise wird als Substanz ein Zement oder ein Zementgemisch mit einer Feinheit von 3.500 bis 20.000 Blaine (cm²/g) verwendet, welche gegebenenfalls durch chemische Zusätze eine ausreichende Feuchtigkeitsisolierung gewährleistet. Durch die Feinheit des Zementes oder Zementgemisches ist hierbei insbesondere sichergestellt, das die durch die Injektionslanzen eingepresste Substanz tief in den Porenraum des Erdreiches beziehungsweise Füllmaterials eindringen kann und somit eine großflächige, gewölbeartige Schicht um die Lanzenspitze herum bildet. Zur Anwendung des erfindungsgemäßen Verfahrens ist es hierbei notwendig, dass das Füllmaterial beziehungsweise Erdreich eine geeignete Korngröße aufweist, welches sich mit dem injizierten Zement zu einer betonartigen Masse verbinden kann

Das etfindungsgemäße Verfahren eignet sich besonders für jene Bereiche, die aufgrund von aufgestaute Flüssen, Überschwemmungsgebieten oder durch sonstige regionale Veränderungen zu einer Erhöhung des Grundwasserstandes : führen. Eine Besonderheit des Verfahrens liegt darin, dass durch die Ausbildung der Schutzschicht außerhalb der Gebäudebestandteile eine Verbesserung der Statik überhaupt erst möglich ist und für die auftretenden Horizontallasten durch den Wasserdruck ertüchtigt wird, wodurch sich das Verfahren besonders für pendelnde Wasserstände mit erhöhtem Wasserdruck von außen eignet. Weitere Vorteile ergeben sich dadurch, dass die Bodenplatte mit in die Abdichtungsmaßnahme einbezogen werden kann und zu einer Verbesserung der statischen Belastbarkeit und zur Aufnahme der Horizontallasten führt. Somit kann durch die Schutzschicht eine erhöhte Belastungen durch Horizontallasten und eventuelle statische Schwächen des Gebäudes gegenüber den auftretenden Druckschwankungen aufgefangen werden.

Zur Ausbildung der Schutzschicht ist in weiterer Ausgestaltung des Verfahrens vorgesehen, dass der eingepressten Substanz Feuchtigkeit in ausreichender Menge zugeführt wird oder dass die Substanz mit einer ausreichenden Feuchtigkeitsmenge angereichert ist oder dass die eingepresste Substanz mit der im Erdreich bzw. Füllmaterial vorhandenen Feuchtigkeit zumindest teilweise reagiert und aushärtet.

Die Substanz kann in mehreren hintereinander ausgeführten Arbeitsgängen eingepresst werden, wobei zwischen den Arbeitsvorgängen eine zumindest teilweise Aushärtung abgewartet werden kann. Hierdurch können mehrere hinter einander liegende gewölbeartige Schichten erzeugt werden, welche sich während der Aushärtung miteinander verbinden und in vorteilhafter Weise entsprechend den jeweiligen Anforderungen eine unterschiedliche Ausbildung der Schichtstärke ermöglichen. Vorzugsweise wird die Substanz hierbei durch eine Injektionslanze dem Erdreich oder Füllmaterial unter Druck zugeführt.

In weiterer vorteilhafter Ausgestaltung des Verfahrens ist vorgesehen, dass das Einbringen der Substanz von innerhalb der Gebäudeteile und/oder Einrichtungen erfolgt.

In weiterer besonderer Ausgestaltung der Erfindung ist vorgesehen, dass durch Qualitätssicherungsmaßnahmen eine laufende und/oder nachträgliche Kontrolle der erfolgten Substanzeinpressung vorgenommen wird. Hierzu wird beispielsweise ein Georadar verwendet, welches während oder nach Abschluss des Injektionsverfahrens zur Analyse des Bodenbereiches eingesetzt wird und somit eine Kontrolle über die vorhandene Eindringtiefe und Ausbreitung der Substanz in dem Erdreich beziehungsweise Füllmaterial ermöglicht. Entsprechend den jeweiligen Anforderungen kann somit eine Schichtdicke von ca. 30 bis 200 cm aufgebaut werden, welche in einem kontrollierten Prozess hergestellt wird. Alternativ besteht zur Qualitätssicherung die Möglichkeit, ein seismisches Verfahren zu verwenden, welches ebenfalls eine örtliche Bestimmung der Schichtdicke und Ausbreitung der Schutzschicht ermöglicht. Durch die vorgenannten Verfahren kann hierbei insbesondere ohne zusätzliche Arbeiten, beispielsweise Kontrollbohrungen, eine ausreichende Dicke der Schutzschicht garantiert werden, wobei mögliche Schwachstellen nachbearbeitet werden können.

Ein einfaches Verfahren zur Überwachung der erfolgten Schichtausdehnung besteht darin, dass in zusätzlichen Bohrungen Kontrollmittel, beispielsweise Stäbe eingeführt werden, welche eine Kontrolle der Ausbreitung der injizierten Substanz ermöglichen. Die Kontrollstäbe werden durch die aushärtende und sich ausbreitende Substanz innerhalb der vorhandenen Bohrungen zurück gedrückt und lassen bereits beim Injizieren erkennen, bis zu welchen Bereichen die Einpressung erfolgt ist.

Ein besonderer Vorteil des erfindungsgemäßen Verfahrens liegt darin, dass die Schichtdicke den jeweiligen Anforderungen angepasst werden kann und aufgrund der Feinheit des verwendeten Zementes eine wasserundurchlässige Betonschicht entsteht, welche ein Eindringen von Feuchtigkeit in die Kellerräume durch die nachträglich ausgebildete Betonwanne verhindert bzw. bis auf ein unschädliches Maß reduziert, wobei sich die Betonwanne nicht nur über das seitliche Mauerwerk, sondern teilweise oder vollständig bis unter die Bodenplatte erstrecken kann.

Das Verfahren wird im Weiteren durch die beigefügten Figuren nochmals näher erläutert.

Es zeigt
- Figur 1: in einer geschnittenen Seitenansicht unterirdisch liegende Gebäudebestandteile mit einer sie umgebenden Schutzschicht nach dem erfindungsgemäßen Verfahren und
- Figur 2: eine vergrößerte Darstellung gemäß Figur 1.

Figur 1 zeigt den unteren Bereich eines Gebäudes 1, mit einem im Erdreich 2 liegenden Kellergeschoss 3. Das Kellergeschoss 3 besteht aus einer Bodenplatte 4 und seitlichen Wänden 5 sowie einer Decke 6, welche gleichzeitig den Boden des Erdgeschosses bildet. In dem das Kellergeschoss 3 umgebenden Erdreich 2 ist eine unregelmäßig geformte Schutzschicht 7 in einer Dicke von ca. 30 - 200 cm ausgebildet, welche das Kellergeschoss 3 vor eindringender Feuchtigkeit schützt. Zur Anwendung des erfindungsgemäßen Verfahrens werden in die Wände 5 bzw.

Bodenplatte 4 Bohrungen 8,9 eingebracht, durch welche eine nicht dargestellte Injektionslanze zum Einpressen der Substanz eingeschoben werden kann. Hierbei besteht die Möglichkeit nach Anfertigung der Bohrungen 8,9 mit einer einzelnen Injektionslanze oder gleichzeitig mit mehreren Injektionslanzungen die vorzunehmende Einpressung durchzuführen. Die für die Einpressung des Materials notwendigen Aggregate sind in dieser Zeichnung nicht dargestellt, gehören aber zum Stand der Technik. Entsprechend den örtlichen Verhältnissen können die Injektionslanzen bis zu einer Tiefe von beispielsweise 2 m in das umgebende Erdreich 2 eingeschoben werden, um mit der Einpressung der Substanz zu beginnen. Vorzugsweise werden die Lanzen bis zur beabsichtigten Tiefe eingeschoben und nach der Injektion rückwärtsziehend aus den Bohrlöchern 8,9 herausgezogen. Alternativ besteht die Möglichkeit, dass zunächst eine Einpressung in unmittelbarer Nähe des Kellergeschosses 3 erfolgt und zumindest eine teilweise Aushärtung der Schutzschicht 7 abgewartet wird, bevor durch tiefergehende Bohrungen erneut mittels der Injektionslanze die Substanz eingepresst wird.

Die Vorteile des Verfahrens liegen darin, dass auch der Bereich unterhalb der Bodenplatte 4 mit in die Isolierung einbezogen werden kann und durch die Ausbildung einer gewölbeartigen Schutzschicht 7 eine Verbesserung der Statik vorgenommen wird, sodass das Kellergeschoss 3 auch höhere Horizontallasten aufnehmen kann.

Figur 2 zeigt in einer vergrößerten Ansicht einen Eckbereich des Kellergeschosses 3 gemäß Figur 1. In dieser vergrößerten Darstellung ist sehr gut ersichtlich, dass die Schutzschicht 7 bis unter die Bodenplatte reicht und ggf. bis an die alte Isolierung 10 des Kellergeschosses 3 herangeführt werden kann. Das Ausbreiten der Schutzschicht 7 kann durch eine laufende oder nachträgliche Kontrolle der erfolgten Substanzeinpressung kontrolliert werden, wobei im Fall von Schwachstellen ohne weiteres die Möglichkeit besteht durch eine neue Bohrung eine erneute Injektion durchzuführen.

### Bezugszeichen

- 1: Gebäude
- 2: Erdreich
- 3: Kellergeschoss
- 4: Bodenplatte
- 5: Wand
- 6: Decke
- 7: Schutzschicht
- 8: Bohrung
- 9: Bohrung
- 10: Isolierung

## Patentansprüche

1. Verfahren zur nachträglichen Isolierung von Gebäudeteilen (1), insbesondere zur Durchführung von Feuchtigkeitsisolierungen und Verbesserung der Statik, wobei die Einbeziehung des umgehenden Erdreichs (2) und/oder Füllmaterials zur Abdichtung erfolgt und eine aushärtende Substanz mittels einer Injektionslanze unter Druck in das Erdreich und/oder das Füllmaterial eingepresst wird,
**dadurch gekennzeichnet,**
**dass** zum Einführen der Injektionslanze mehrere beabstandete Bohrlöcher (8,9) in die Wände (5) und den Bodenbereich (4) des Gebäudes gebohrt werden und nach dem Bohren eine erste Einpressung der Substanz in unmittelbarer Nähe der äußeren Schicht beziehungsweise Isolierschicht (10) des Gebäudes (1) erfolgt, nach dem Aushärten die Bohrlöcher (8,9) bis zu einer notwendigen Bohrtiefe erweitert werden, eine zweite oder weitere Einpressungen der Substanz hinter der ausgehärteten gewölbeartigen Schutzschicht (7) erfolgt, wobei die vorgenannten Arbeitsschritte bis zum Erreichen einer Tiefe von 30 bis 200 cm wiederholt werden oder nach dem Bohren eine erste Einpressung der Substanz in einer Entfernung der unterirdischen Gebäudebestandteile bis ca. 200 cm erfolgt und die Injektionslanze rückwärts aus den Bohrlöchern (8,9) herausgezogen wird, wobei das Einpressen der Substanz kontinuierlich oder abschnittsweise bis in unmittelbare Nähe der Gebäudebestandteile durchgeführt wird.

2. Verfahren nach Anspruch 1,
**dadurch gekennzeichnet,**
**dass** der eingepressten Substanz Feuchtigkeit in ausreichender Menge zugeführt wird oder dass die Substanz mit einer ausreichenden Feuchtigkeitsmenge angereichert ist oder dass die eingepresste Substanz mit der im Erdreich (2) bzw. Füllmaterial vorhandenen Feuchtigkeit zumindest teilweise reagiert und aushärtet.

3. Verfahren nach Anspruch 1 oder 2,
**dadurch gekennzeichnet,**
**dass** das Einbringen der Substanz von innerhalb der Gebäudeteile (1) erfolgt.

4. Verfahren nach Anspruch 1, 2 oder 3,
**dadurch gekennzeichnet,**
**dass** die Substanz in mehreren hintereinander ausgeführten Arbeitsgängen eingepresst wird, wobei zwischen den Arbeitsvorgängen eine zumindest teilweise Aushärtung abgewartet wird.

5. Verfahren nach einem oder mehreren der Ansprüche 1 bis 12,
**dadurch gekennzeichnet,**
**dass** die Substanz durch eine Injektionslanze dem Erdreich (2) oder Füllmaterial zugeführt wird, welche in der Tiefe justierbar ist.

6. Verfahren nach einem oder mehreren der Ansprüche 1 bis 5,
**dadurch gekennzeichnet,**
**dass** die Bohrlöcher (8,9) horizontal, vertikal oder geneigt zur Horizontalen angeordnet werden.

7. Verfahren nach einem oder mehreren der Ansprüche 1 bis 6,
**dadurch gekennzeichnet,**
**dass** mehrere nebeneinander und hintereinander liegende gewölbeartigen Schichten (7) sich zu einer vollständig abgedichteten Schutzhülle miteinander verbinden.

8. Verfahren nach einem oder mehreren der Ansprüche 1 bis 7,
**dadurch gekennzeichnet,**
**dass** als Substanz ein Zement oder Zementgemisch mit einer Feinheit von 3.500 bis 20.000 Blaine (cm²/g) verwendet wird.

9. Verfahren nach einem oder mehreren der Ansprüche 1 bis 8,
dass das Füllmaterial bzw. Erdreich aus Sand, Kies oder zumindest teilweise aus einem Sand-/Kiesgemisch besteht.

10. Verfahren nach einem oder mehreren der Ansprüche 1 bis 9,
**dadurch gekennzeichnet,**
**dass** durch Qualitätssicherungsmaßnahmen eine laufende und/oder nachträgliche Kontrolle der erfolgten Substanzeinpressung vorgenommen wird.

11. Verfahren nach einem oder mehreren der Ansprüche 1 bis 10,
**dadurch gekennzeichnet,**
**dass** zur Durchführung der Qualitätssicherungsmaßnahmen beispielsweise ein Georadar verwendet wird, welches während des Injektionsverfahrens zur Analyse des Bodenbereichs eingesetzt wird.

12. Verfahren nach einem oder mehreren der Ansprüche 1 bis 11,
**dadurch gekennzeichnet,**
**dass** als Qualitätssicherungsmaßnahme ein seismisches Verfahren verwendet wird.

13. Verfahren nach einem oder mehreren der Ansprüche 1 bis 12,
**dadurch gekennzeichnet,**
**dass** durch ein Georadar bzw. seismisches Verfahren eine örtliche Lage- und Dickenbestimmung der erfolgten Injektion durchgeführt wird.

14. Verfahren nach einem oder mehreren der Ansprüche 1 bis 13,
**dadurch gekennzeichnet,**
**dass** in zusätzlichen Bohrungen Kontrollmittel, beispielsweise Stäbe eingeführt werden, welche eine Kontrolle der Ausbreitung der injizierten Substanz gewährleisten.

## Claims

1. Method for subsequently insulating building parts (1), in particular for performing insulation against humidity and for improving statics, the surrounding ground (2) and/or filler material being included for sealing purposes, and a curing substance being injected into the ground and/or the filler material by means of an injection lance,
**characterized in**
**that** for inserting the injection lance, several spaced drilled holes (8, 9) are drilled into the walls (5) and the ground area (4) of the building, and that after the drilling, a first injection of the substance is performed immediately proximate to the outer layer or insulating layer (10), respectively, of the building (1), after curing the drilled holes (8, 9) are extended until a necessary drilling depth is achieved, a second or further injections of the substance is/are performed behind the cured vaulted protective layer (7), the aforementioned operations being repeated until a depth of 30 to 200 cm is reached or until after drilling a first injection of the substance is performed at a distance from the underground building components of up to approx. 200 cm and the injection lance is withdrawn aback from the drilled holes (8, 9), the injection of the substance being performed continuously or by sections up to the immediate proximity to the building components.

2. Method according to claim 1,
**characterized in**
**that** an adequate amount of humidity is supplied to the injected substance or that the substance is enriched with an adequate amount of humidity, or that the injected substance at least partially reacts and cures with the humidity present in said ground (2) or filler material.

3. Method according to claim 1 or 2,
**characterized in**
**that** the incorporation of the substance is effected within the building parts (1).

4. Method according to claim 1, 2, or 3,
**characterized in**
**that** the substance is injected in several subsequently performed operations, between the operations at least partial curing is awaited.

5. Method according to one or more of claims 1 to 12,
**characterized in**
**that** the substance is supplied to the ground (2) or filler material via an injection lance adjustable in the depth.

6. Method according to one or more of claims 1 to 5,
**characterized in**
**that** the drilled holes (8, 9) are arranged horizontally, vertically or inclined with respect to the horizontal line.

7. Method according to one or more of claims 1 to 6,
**characterized in**
**that** several vaulted layers (7) located adjacently one behind the other combine to form a completely sealed protective covering.

8. Method according to one or more of claims 1 to 7,
**characterized in**
**that** as a substance cement or a cement mixture having a fineness of 3,500 to 20,000 Blaine (cm²/g) is used.

9. Method according to one or more of claims 1 to 8,
**characterized in**
**that** the filler material or ground, respectively, consists of sand, pebble stones or at least partially a sand/pebble stone mixture.

10. Method according to one or more of claims 1 to 9,
**characterized in**
**that** a current and/or subsequent control of the performed substance injection
is executed by quality assurance measures.

11. Method according to one or more of claims 1 to 10,
**characterized in**
**that** for executing the quality assurance measures, for example, a ground penetration radar is used which is employed during the injection method for analysing the ground area.

12. Method according to one or more of claims 1 to 11,
**characterized in**
**that** as quality assurance measure, a seismic process is used.

13. Method according to one or more of claims 1 to 12,
**characterized in**
**that** a local position and thickness analysis of the performed injection is executed by means of a ground penetration radar or a seismic process, respectively.

14. Method according to one or more of claims 1 to 13,
**characterized in**
**that** control means, such as rods, are inserted into additional drilled holes, the control means ensuring control of the spreading of the injected substance.

## Revendications

1. Procédé d'isolation a posteriori de parties de bâtiments (1), en particulier pour la réalisation d'isolations contre l'humidité et l'amélioration de la statique, la mise à profit de la terre environnante (2) et/ou du matériau isolant étant effectuée pour l'étanchéification et une substance durcissante étant injectée dans la terre et/ou le matériau isolant à l'aide d'une lance à injection sous pression,
**caractérisé par le fait**
**que** pour l'introduction de la lance à injection plusieurs forures espacées (8,9) sont percées dans les murs (5) et la base (4) du bâtiment et qu'après le forage une première injection de la substance est effectuée à proximité directe de la couche extérieure ou de la couche d'isolation (10) du bâtiment (1), qu'après le durcissement les forures (8,9) sont agrandies pour atteindre la profondeur de forage nécessaire, qu'une deuxième ou plusieurs injections supplémentaires de la substance sont effectuées derrière la couche de protection durcie de forme bombée (7), les étapes précitées étant répétées jusqu'à atteindre une profondeur de 30 à 200 cm ou, après le forage, une première injection de la substance étant effectuée à une distance des éléments souterrains du bâtiment d'env. 200 cm maximum et la lance à injection étant retirée en arrière hors des forures (8,9), l'injection de la substance étant exécutée de façon continue ou par étapes jusqu'à la proximité directe à indirecte des éléments du bâtiment.

2. Procédé selon la revendication 1,
**caractérisé par le fait**
**que** la substance injectée est alimentée en quantité suffisante d'humidité ou que la substance est concentrée en quantité d'humidité suffisante ou que la substance injectée réagit et durcit au moins partiellement avec l'humidité disponible dans la terre (2) ou le matériau isolant.

3. Procédé selon la revendication 1 ou 2,
**caractérisé par le fait que**
l'introduction de la substance est effectuée à partir de l'intérieur des parties de bâtiments (1).

4. Procédé selon la revendication 1, 2 ou 3,
**caractérisé par le fait**
**que** la substance est injectée en plusieurs opérations effectuées les unes après les autres, tout en attendant un durcissement au moins partiel entre les opérations.

5. Procédé selon une ou plusieurs des revendications 1 à 12,
**caractérisé par le fait**
**que** la substance est amenée à la terre (2) ou au matériau isolant par une lance à injection, ajustable en profondeur.

6. Procédé selon une ou plusieurs des revendications 1 à 5,
**caractérisé par le fait**
**que** les forures (8,9) sont disposées de façon horizontale, verticale ou inclinée par rapport à l'horizontale.

7. Procédé selon une ou plusieurs des revendications 1 à 6,
**caractérisé par le fait**
**que** plusieurs couches de forme bombée juxtaposées ou successives (7) deviennent totalement solidaires pour former une enveloppe de protection étanchéifiée.

8. Procédé selon une ou plusieurs des revendications 1 à 7,
**caractérisé par le fait**
**que** un ciment ou un composé de ciment est utilisé en tant que substance d'une finesse de 3.500 à 20.000 Blaine (cm²/g).

9. Procédé selon une ou plusieurs des revendications 1 à 8,
**caractérisé par le fait**
**que** le matériau isolant ou la terre sont composés de sable, gravier ou au moins partiellement d'un mélange sable/gravier.

10. Procédé selon une ou plusieurs des revendications 1 à 9,
**caractérisé par le fait**
**que** un contrôle continu et/ou a posteriori de l'injection de substance effectuée est pratiqué par les mesures d'assurance de la qualité.

11. Procédé selon une ou plusieurs des revendications 1 à 10,
**caractérisé par le fait**
**que** pour la réalisation des mesures d'assurance de la qualité un géoradar, par exemple, est utilisé, fonctionnant pendant le processus d'injection pour l'analyse de la base.

12. Procédé selon une ou plusieurs des revendications 1 à 11,
**caractérisé par le fait**
**que** un procédé sismique est utilisé en tant que mesure d'assurance de la qualité.

13. Procédé selon une ou plusieurs des revendications 1 à 12,
**caractérisé par le fait**
**que** une détermination locale de la position et de l'épaisseur est exécutée par un géoradar ou un procédé sismique.

14. Procédé selon une ou plusieurs des revendications 1 à 13,
**caractérisé par le fait**
**que** des moyens de contrôle, par exemple des tiges, sont introduits dans des fraisages supplémentaires, garantissant un contrôle de diffusion de la substance injectée.
